# EUROPÄISCHE PATENTANMELDUNG

(11) **EP 4 644 783 A1**
(43) Veröffentlichungstag der Anmeldung: **05.11.2025**
(21) Anmeldenummer: 25166024.7
(22) Anmeldetag: 25.03.2025
(51) Int. Cl.: F24C 15/20

(54) **UMLUFTWEICHE FÜR DUNSTABZUGSHAUBE UND DUNSTABZUGSHAUBE**

(30) Priorität: 02.05.2024 DE 102024204103
(71) Anmelder: BSH Hausgeräte GmbH, 81739 München (DE)
(72) Erfinder: Fieger, Daniel, 76709 Kronau (DE); Hofmann, Benedikt, 76327 Pfinztal (DE); Leicht, Vadim, 75248 Ölbronn-Dürrn (DE); Janson, Christian, 76703 Kraichtal (DE)

(57) **Zusammenfassung**

Die vorliegende Erfindung betrifft eine Umluftweiche für eine Dunstabzugshaube (1),
wobei die Umluftweiche (2) ein Unterteil (20) mit einer Lufteinlassöffnung (200), ein geschlossenes Oberteil (21) und mindestens ein Luftführungselement (22) aufweist. Die Umluftweiche (2) ist dadurch gekennzeichnet,
dass die Umluftweiche (2) eine Vorderseite und eine der Vorderseite gegenüberliegende Rückseite sowie zwei sich zwischen Vorderseite und Rückseite erstreckende Seiten aufweist,
dass die Umluftweiche (2) an der Vorderseite und den beiden Seiten zumindest bereichsweise offen ist,
dass mindestens ein Luftführungselement (22) zumindest teilweise nach vorne gekrümmt ist,
dass ein Luftführungselement (22) eine Sperrwand (220) darstellt,
dass die Sperrwand (220) sich zwischen dem Oberteil (21) und dem Unterteil (20) erstreckt und den Abstand zwischen dem Oberteil (21) und Unterteil (20) abdeckt, und dass die Sperrwand (220) hinter der Lufteinlassöffnung (200) angeordnet ist.

Zudem wird eine Dunstabzugshaube (1) mit einer solchen Umluftweiche (2) beschrieben.

## Beschreibung

Die vorliegende Erfindung betrifft eine Umluftweiche für eine Dunstabzugshaube und eine Dunstabzugshaube mit einer Umluftweiche.

Bei Dunstabzugshauben wird Luft über ein in einem Dunstabzugsgehäuse angeordneten Gebläse in das Dunstabzugsgehäuse eingesaugt und nach Passieren des Gebläses wieder abgegeben. Bei Dunstabzugshauben, die im Umluftbetrieb betrieben werden, strömt die von dem Dunstabzugsgehäuse ausgeblasene, gefilterte Luft in der Regel in ein Luftrohr und wird von dort über eine Umluftweiche in zwei Luftströme aufgeteilt und diese Luftströme werden zurück in das Küchenumfeld geleitet. Die Umluftweiche befindet sich samt Luftrohr innerhalb eines Kanals, der auch als Kamin bezeichnet werden kann. An den Luftaustrittsflächen der Umluftweiche, sind Schlitze in den Kamin eingebracht, so dass die Luft entweichen kann.

Eine solche Dunstabzugshaube mit Umluftweiche ist beispielsweise in der DE 101 188 881 A1 beschrieben.

Die zu den Seiten der Dunstabzugshaube ausströmende Luft verursacht spezifische Raumströmungen im jeweiligen Küchenumfeld. Je nach Umgebungsbedingungen können dadurch Querströmungen zwischen dem Kochfeld und der Dunstabzugshaube entstehen. Unsymmetrische Querströmungen, das heißt Strömungen, bei denen Luft verstärkt von einer zur anderen Seite des Kochfeldes strömt, haben einen negativen Einfluss auf die Wrasenfangrate der Dunstabzugshaube. Die Küchenumgebung beziehungsweise das Küchenumfeld, das auf die aus der Dunstabzugshaube austretende Luft Einfluss hat, sind beispielsweise Raumwände, die in der Nähe der Dunstabzugshaube liegen, oder andere Versperrungen der Strömung, durch Hoch- oder Hängeschränke, die in der Nähe der Dunstabzugshaube montiert sind. Diese Raumwand oder Seitenwand eines Schrankes versperrt dabei das seitliche Ausströmen der Luft aus der Dunstabzugshaube normal zur Strömungsrichtung. Die ausströmende Luft wird daher durch die Raumwand oder Seitenwand des Schrankes nach oben und unten gezwungen. Der nach unten gerichtete Teil des Luftstroms kann über dem Kochfeld einen asymmetrischen oder Richtung Benutzer gerichteten Luftstrom verursachen, durch den aufsteigender Wrasen in Querrichtung oder nach vorne mitgerissen wird und somit nicht von der Dunstabzugshaube eingesaugt werden kann. Damit ist die Wrasenfangrate der Dunstabzugshaube beeinträchtigt. Diese Strömungsverhältnisse sind beispielhaft in Figur 12 gezeigt.

Der vorliegenden Erfindung liegt daher die Aufgabe zugrunde eine Lösung zu schaffen, mittels derer die Wrasenfangrate einer Dunstabzugshaube, insbesondere einer Dunstabzugshaube im Umluftbetrieb, verbessert werden kann.

Gemäß einem ersten Aspekt betrifft die Erfindung daher eine Umluftweiche für eine Dunstabzugshaube, wobei die Umluftweiche ein Unterteil mit einer Lufteinlassöffnung, ein geschlossenes Oberteil und mindestens ein Luftführungselement aufweist. Die Umluftweiche ist dadurch gekennzeichnet, dass die Umluftweiche eine Vorderseite und eine der Vorderseite gegenüberliegende Rückseite sowie zwei sich zwischen Vorderseite und Rückseite erstreckende Seiten aufweist, dass die Umluftweiche an der Vorderseite und den beiden Seiten zumindest bereichsweise offen ist, dass mindestens ein Luftführungselement zumindest teilweise nach vorne gekrümmt ist, dass ein Luftführungselement eine Sperrwand darstellt, dass die Sperrwand sich zwischen dem Oberteil und dem Unterteil erstreckt und den Abstand zwischen dem Oberteil und Unterteil abdeckt und dass die Sperrwand hinter der Lufteinlassöffnung angeordnet ist.

Richtungsangaben, wie vorne, hinten, oben und unten beziehen sich -soweit nicht anderweitig definiert - auf die Umluftweiche und deren Bestandteile in einem montierten Zustand. Die Rückseite der Umluftweiche ist dabei die Seite, die der Raumwand, an der die Umluftweiche befestigt ist, zugewandt ist. Die Vorderseite ist die der Rückwand gegenüberliegende Seite. Die Seiten, das heißt die seitlichen Flächen der Umluftweiche, erstrecken sich zwischen der Vorderseite und Rückseite. Im montierten Zustand liegen das Unterteil und das Oberteil vorzugsweise in der Horizontalen.

Die Komponenten der Umluftweiche, insbesondere das Oberteil, das Unterteil und das mindestens eine Luftführungselement sowie gegebenenfalls zusätzlich vorgesehene Verbindungselemente und/oder Rahmen, können erfindungsgemäß als ein Teil gefertigt sein. Gemäß einer bevorzugten Ausführungsform sind aber das Oberteil und das Unterteil als separate Komponenten ausgestaltet, die miteinander verbunden werden. Bei dieser Ausführungsform kann das mindestens eine Luftführungselement beispielsweise an dem Oberteil oder dem Unterteil befestigt sein oder einteilig mit dem Oberteil oder Unterteil ausgestaltet sein.

Als Umluftweiche wird erfindungsgemäß eine Vorrichtung bezeichnet, durch die ein Luftstrom, der in die Vorrichtung eintritt, umgelenkt werden kann. Zudem wird in der Umluftweiche ein eintretender Luftstrom in mindestens zwei unterschiedlich gerichtete Luftströme aufgeteilt. Die Umlenkung des eintretenden Luftstroms kann beispielsweise 90° betragen.

Als Dunstabzugshaube wird erfindungsgemäß einer Küchendunstabzugshaube bezeichnet, die über einem Kochfeld montiert werden kann. In einer bevorzugten Ausführungsform stellt die Dunstabzugshaube dabei eine sogenannte Wandesse dar, die mit deren Rückseite an einer Raumwand der Küche befestigt ist. Die Dunstabzugshaube weist vorzugsweise ein Dunstabzugsgehäuse, einen Luftkanal und einen Kamin auf. In dem Dunstabzugsgehäuse ist das Gebläse der Dunstabzugshaube aufgenommen. In dem Dunstabzugsgehäuse, insbesondere in der Unterseite des Dunstabzugsgehäuses liegt eine Absaugöffnung, über die Luft in das Dunstabzugsgehäuse von dem Raum oberhalb eines Kochfeldes abgesaugt werden und in das Dunstabzugsgehäuse gelangen kann. An dem Dunstabzugsgehäuse kann in Strömungsrichtung nach dem Gebläse ein Luftkanal angeschlossen sein. Der Luftkanal kann ein starres Rohr oder ein flexibles Rohr darstellen. Der Luftkanal kann an einem an dem Dunstabzugsgehäuse angeordneten Auslassstutzen befestigt sein und sich vorzugsweise von dem Dunstabzugsgehäuse aus nach oben erstrecken. Der Luftkanal kann in einem Kamin aufgenommen sein. Der Kamin deckt dabei vorzugsweise den Luftkanal nach vorne und zu den Seiten ab. Zusätzlich zu dem Luftkanal kann in dem Kamin auch das Dunstabzugsgehäuse aufgenommen sein. Bei dieser Ausführungsform kann die Unterseite des Kamins die Absaugöffnung bilden oder an der Unterseite des Kamins ein Wrasenschirm befestigt sein, in dem die Absaugöffnung gebildet ist. Die Unterseite des Dunstabzugsgehäuses oder des Kamins kann in der Horizontalen liegen oder nach oben geneigt sein. In der letzteren Ausführungsform kann die Dunstabzugshaube auch als Kopffrei-Esse oder Schrägesse bezeichnet werden.

Die erfindungsgemäße Umluftweiche wird vorzugsweise in dem Kamin einer Dunstabzugshaube angeordnet und ist mit dem Luftkanal oder dem Dunstabzugsgehäuse direkt verbunden. Dunstabzugshauben mit einem Kamin können auch als dekorative Dunstabzugshauben bezeichnet werden. Die Dunstabzugshaube kann aber auch ohne Kamin ausgestaltet sein. Zudem kann die Umluftweiche auch direkt auf dem Dunstabzugsgehäuse montiert sein, das heißt, dass kein Luftkanal zwischen dem Dunstabzugsgehäuse und der Umluftweiche vorliegt. Die erfindungsgemäße Umluftweiche kann auch bei einer Dunstabzugshaube zum Einsatz kommen, die in einem Oberschrank einer Küche integriert ist.

Die Umluftweiche umfasst erfindungsgemäß ein Unterteil, ein Oberteil und mindestens ein Luftführungselement. Das Unterteil weist eine Lufteinlassöffnung auf. Vorzugsweise weist das Unterteil einen Grundkörper auf, der im einfachsten Fall eine ebene Platte darstellen kann. Die Lufteinlassöffnung kann in der Fläche des Unterteils, insbesondere in dem Grundkörper gebildet sein. Vorzugsweise schließt sich an den Grundkörper nach unten ein Verbindungsstutzen an. Der Verbindungsstutzen kann eine Rohrform mit konstantem Durchmesser darstellen. In diesem Fall wird die Lufteinlassöffnung durch eine Öffnung in dem Grundkörper, insbesondere einer Platte, gebildet, die vorzugsweise den gleichen Durchmesser, wie die Rohrform des Verbindungsstutzens aufweist. Alternativ zu der Rohrform mit konstanem Durchmesser kann der Verbindungsstutzen an dem Übergang zu dem Grundkörper eine Trichterform aufweisen. In diesem Fall liegt die die Lufteinlassöffnung in der Höhe, ab der der Durchmesser des Verbindungsstutzens nach oben zunimmt. Die Lufteinlassöffnung kann in dieser Ausführungsform unterhalb der Unterseite des Grundkörpers liegen. Der Verbindungsstutzen der Umluftweiche ist vorzugsweise im oberen Bereich abgerundet, um Strömungsabrisse zu den seitlichen Auslässen der Umluftweiche zu minimieren.

Das Unterteil und insbesondere der Grundkörper weist vorzugsweise eine rechteckige Form auf. Die Breite und Tiefe des Unterteils und insbesondere des Grundkörpers entspricht dabei vorzugsweise der Breite und Tiefe des Kamins, in dem die Umluftweiche angeordnet wird.

Die Lufteinlassöffnung kann in der Mitte der Tiefe des Unterteils, insbesondere des Grundkörpers angeordnet sein. Gemäß einer Ausführungsform ist die Lufteinlassöffnung aber zu der Mitte des Unterteils, insbesondere des Grundkörpers nach vorne versetzt angeordnet.

Das Oberteil der Umluftweiche ist erfindungsgemäß ein geschlossenes Oberteil. Dies bedeutet, dass das Oberteil keine Öffnung aufweist, durch die Luft aus der Umluftweiche austreten kann. Das Oberteil kann einen Grundkörper umfassen. Gemäß einer Ausführungsform besteht das Oberteil aus dem Grundkörper. Der Grundkörper stellt, wie der Grundkörper des Unterteils, in der einfachsten Ausführungsform eine Platte dar. Das Oberteil, insbesondere der Grundkörper, weist vorzugsweise eine rechteckige Form auf. Die Breite und Tiefe des Oberteils und insbesondere des Grundkörpers entspricht dabei vorzugsweise der Breite und Tiefe des Unterteils und besonders bevorzugt der Breite und Tiefe des Kamins, in dem die Umluftweiche angeordnet wird.

Die Umluftweiche weist eine Vorderseite und eine der Vorderseite gegenüberliegende Rückseite sowie zwei sich zwischen Vorderseite und Rückseite erstreckende Seiten auf. Die Vorderseite kann auch als erste Seite bezeichnet werden, die Rückseite als zweite Seite und die sich dazwischen erstreckenden Seiten als dritte und vierte Seite bezeichnet werden. In dem in der Dunstabzugshaube und insbesondere in dem Kamin der Dunstabzugshaube montierten Zustand der Umluftweiche ist die Rückseite, das heißt die zweite Seite, der Umluftweiche der Rückseite des Kamins zugewandt. Die Rückseite des Kamins ist dabei vorzugsweise offen. Die Rückseite der Umluftweiche liegt daher vorzugsweise an der Raumwand an, an der die Dunstabzugshaube befestigt ist. Die Vorderseite und die Seiten der Umluftweiche sind im montierten Zustand jeweils der Vorderwand und den Seiten des Kamins zugewandt und liegen vorzugsweise an diesen Wänden des Kamins an.

Die Umluftweiche ist erfindungsgemäß an der Vorderseite und den beiden Seiten zumindest bereichsweise offen. Vorzugsweise ist die Vorderseite vollständig offen und die Seiten sind zumindest im vorderen Bereich offen.

Erfindungsgemäß umfasst die Umluftweiche zumindest ein Luftführungselement. Das Luftführungselement ist zwischen dem Oberteil und Unterteil der Umluftweiche angeordnet. Als Luftführungselement wird ein Element bezeichnet, das die Luftströmung in der Umluftweiche in eine vorgegebene Richtung leitet. In einer Ausführungsform ist nur ein einziges Luftführungselement in der Umluftweiche angeordnet. In weiteren Ausführungsformen sind aber mehr als ein Luftführungselement in der Umluftweiche angeordnet, wobei diese unterschiedlich ausgestaltet sein können.

Mindestens ein Luftführungselement ist erfindungsgemäß zumindest teilweise nach vorne gekrümmt. Die Krümmung kann an dem seitlichen Ende des Luftführungselementes, an dem dieses an eine der Seiten der Umluftweiche angrenzt, vorliegen. Das Luftführungselement, das zumindest bereichsweise nach vorne gekrümmt ist, kann eine Sperrwand oder ein Luftleitelement darstellen. Es ist daher möglich, dass die Sperrwand eine ebene Platte darstellt und mindestens eines der Luftleitelemente gekrümmt ist oder dass die Sperrwand eine Krümmung aufweist und keine Luftleitelemente oder nur ebene Luftleitelemente vorgesehen sind. Besonders bevorzugt weisen aber sowohl die Sperrwand als auch die gegebenenfalls vorgesehenen Luftleitelemente jeweils eine nach vorne gerichtete Krümmung auf.

Ein Luftführungselement ist erfindungsgemäß eine Sperrwand. Als Sperrwand wird eine Wand bezeichnet, die zumindest einen Bereich der Umluftweiche von einem weiteren Bereich der Umluftweiche abgrenzt. Die Sperrwand kann daher auch Trennwand bezeichnet werden. Die Sperrwand erstreckt sich erfindungsgemäß zwischen dem Oberteil und dem Unterteil und deckt den Abstand zwischen dem Oberteil und Unterteil ab. Gemäß einer bevorzugten Ausführungsform erstreckt sich die Sperrwand in vertikaler Richtung.

Die Sperrwand ist erfindungsgemäß hinter der Lufteinlassöffnung angeordnet. Als hinter der Lufteinlassöffnung angeordnet wird eine Sperrwand bezeichnet, die sich in dem Bereich zwischen der Lufteinlassöffnung und der Rückseite, das heißt der zweiten Seite des Unterteils befindet. Dadurch, dass die Sperrwand nicht in der Fläche der Lufteinlassöffnung, sondern zu dieser nach hinten versetzt liegt, kann sichergestellt werden, dass die gesamte aus der Lufteinlassöffnung austretende Luft zu den Seiten der Umluftweiche und der Vorderseite der Umluftweiche gelangen und über diese austreten kann. Zudem kann durch eine Sperrwand ein hinterer abgegrenzter Bereich in der Umluftweiche geschaffen werden. In diesem abgegrenzten Raum kann eine Befestigungsvorrichtung zur Befestigung der Umluftweiche an einer Raumwand angeordnet sein.

Die Sperrwand kann eine einteilige Wand darstellen. Hierbei kann die Sperrwand an dem Oberteil und/oder dem Unterteil der Umluftweiche befestigt beziehungsweise mit dem Oberteil oder Unterteil einteilig ausgebildet sein. Es liegt aber auch im Rahmen der Erfindung, dass die Sperrwand zweiteilig ausgestaltet ist. Bei dieser Ausführungsform kann an dem Oberteil ein oberer Teil der Sperrwand und an dem Unterteil ein unterer Teil der Sperrwand befestigt sein und die Sperrwand durch Zusammenfügen des Oberteils und Unterteils gebildet werden.

Die Sperrwand weist vorzugsweise eine Breite auf, die zumindest dem Durchmesser der Lufteinlassöffnung entspricht. Besonders bevorzugt entspricht die Breite der Sperrwand der Breite des Unterteils und weiter bevorzugt der Breite der Umluftweiche.

Die Sperrwand blockiert somit die Luftströmung in der Umluftweiche in der Richtung von der Lufteinlassöffnung nach hinten, das heißt in Richtung der Rückseite der Umluftweiche. Die aus der Lufteinlassöffnung ausströmende Luft wird daher durch die Sperrwand zumindest teilweise zu den Seiten der Umluftweiche geführt.

Da zumindest ein Luftführungselement zumindest teilweise nach vorne gekrümmt ist, kann mit der erfindungsgemäßen Umluftweiche eine Luftströmung der aus der Umluftweiche austretenden Luft zu den Seiten der Umluftweiche und damit auch den Seiten des Kamins parallel zu der Rückseite der Umluftweiche und damit parallel zu der Raumwand, an der die Dunstabzugshaube befestigt ist, verhindert werden. Damit kann ein Blockieren des Luftstroms durch eine seitliche Raumwand oder eine seitliche Schrankwand und damit das Auftreten von Querströmungen über dem Kochfeld verhindert werden. Zudem können die Luftaustrittsöffnungen an dem Kamin auf den vorderen Bereich der Seitenwände des Kamins beschränkt werden. Darüber hinaus wird dadurch, dass die Umluftweiche an der Vorderseite und den beiden Seiten offen ist, der Vorteil erzielt werden, dass im Vergleich zu einem reinen Ausblasen nach vorne ein geringerer Druckverlust erzielt wird. Indem der hintere Bereich vom vorderen Bereich der Umluftweiche durch eine Sperrwand, die vorzugsweise eine vertikale Wand bildet, getrennt ist, ist der hintere Bereich bezüglich Strömung nahezu tot. Insbesondere besteht keine erzwungene Konvektionsströmung. Dadurch wird verhindert, dass Luft, aus dem Luftkanal kommend, nach hinten gegen die Wand der Umluftweiche strömen kann und zusätzliche Verwirbelungen in der Austrittsgegend entstehen.

Zusätzlich zu dem mindestens einen Luftführungselement können zwischen dem Oberteil und Unterteil ein oder mehrere Verbindungselemente vorgesehen sein. Insbesondere können an den vorderen Ecken der Umluftweiche Verbindungsstege oder Verbindungsstifte vorgesehen sein, über die das Oberteil und das Unterteil bei einem mehrteiligen Aufbau der Umluftweiche aneinander befestigt werden können und bei einem einteiligen Aufbau der Umluftweiche zueinander auf Distanz gehalten werden können.

Gemäß einer bevorzugten Ausführungsform grenzt die Sperrwand an die Lufteinlassöffnung an. Dies bedeutet, dass die Sperrwand tangential an der Rückseite der Lufteinlassöffnung angeordnet ist. Bei der Ausführungsform, bei der das Unterteil der Umluftweiche einen Verbindungsstutzen aufweist, der sich von dem Grundkörper nach unten erstreckt und sich nach unten verjüngt, liegt die Lufteinlassöffnung auf der Höhe, an der der Verbindungsstutzen den geringsten Durchmesser aufweist. Bei dieser Ausführungsform des Unterteils weist die Sperrwand daher einen sich nach unten erstreckenden Vorsprung auf, der sich in den nach unten verjüngenden Übergangsbereich des Verbindungsstutzens erstreckt.

Indem die Sperrwand an der Lufteinlassöffnung anliegt, kann somit ein Strömen von Luft beim Austreten aus der Lufteinlassöffnung nach hinten vollständig verhindert werden. Dadurch wird eine Verwirbelung, die sich bei einer Sperrwand oder einer Rückwand, die zu der Lufteinlassöffnung nach hinten versetzt ist, entwickelt, verhindert.

Vorzugsweise ist die Sperrwand zumindest in deren seitlichen Endbereichen nach vorne gekrümmt. Hierdurch wird die Luft, die in horizontaler Richtung zu den Seiten der Umluftweiche strömt noch vor dem Austreten aus der Umluftweiche nach vorne gerichtet. Gemäß einer Ausführungsform weist die Sperrwand zwischen der Mitte und den seitlichen, nach vorne gekrümmten Endbereichen jeweils ein nach hinten gekrümmter Bereich auf. Der nach hinten gekrümmte Bereich und der nach vorne gekrümmte Bereich können aneinander angrenzen und somit eine von der Mitte ausgehende durchgehende Krümmung bilden, die gegebenenfalls einen sich über den Krümmungsverlauf ändernden Krümmungsradius aufweist.

Gemäß einer Ausführungsform weist die Umluftweiche zusätzlich zu der Sperrwand mindestens zwei Luftführungselemente auf, die Luftleitelemente darstellen. Die Luftleitelemente erstrecken sich zwischen dem Oberteil und dem Unterteil. Insbesondere decken die Luftleitelemente jeweils den Abstand zwischen dem Oberteil und Unterteil ab. Gemäß einer Ausführungsform erstrecken sich die Luftleitelemente in vertikaler Richtung. Zudem erstrecken sich die Luftleitelemente jeweils zwischen der Lufteinlassöffnung und einer Seite der Umluftweiche, das heißt einer der dritten oder vierten Seite der Umluftweiche. Jedes der Luftleitelemente weist zumindest an dem seitlichen Ende einen nach vorne gekrümmten Bereich auf. Vorzugsweise erstreckt sich der nach vorne gekrümmte Bereich über die gesamte Breite des Luftleitelementes. Die Luftleitelemente stellen vorzugsweise Lamellen dar. Die Luftleitelemente können auch als seitliche Luftleitelemente bezeichnet werden.

Indem seitliche Luftleitelemente vorgesehen sind, wird der zu den Seiten gerichtete Luftstrom in der Umluftweiche noch vor dem Austritt aus der Umluftweiche nach vorne umgelenkt. Damit wird durch die seitlichen Luftleitelemente das Anströmen und damit das Aufstauen von Luft an seitlichen Raumwänden oder seitlichen Schrankwänden verhindert und damit Querströmungen auf dem Kochfeld vermindert oder verhindert.

Gemäß einer Ausführungsform sind zwei der Luftleitelemente vordere, seitliches Luftleitelemente, die sich jeweils von dem Rand der Lufteinlassöffnung zu einem Übergang zwischen der Vorderseite und einer angrenzenden Seite, insbesondere dritten Seite oder vierten Seite erstrecken. Insbesondere kann sich das vordere, seitliche Luftleitelement bei einer rechteckigen Umluftweiche von der Lufteinlassöffnung zu einer vorderen Ecke erstrecken. Hierdurch kann zum einen ein zuverlässiger nach vorne gerichteter Luftstrom über die Seiten der Umluftweiche ausgegeben werden und zum anderen eine Verwirbelung mit der Luft, die von der Lufteinlassöffnung zur Vorderseite der Umluftweiche strömt verhindert werden.

Gemäß einer weiteren Ausführungsform weist die Umluftweiche zusätzlich zu der Sperrwand und einem vorderen Luftleitelement mindestens ein mittleres Luftleitelement auf. Als mittleres Luftleitelement wird ein Luftleitelement bezeichnet, das zwischen der Sperrwand und dem vorderen Luftleitelement angeordnet ist. Auch das mittlere Luftleitelement erstreckt sich von dem Rand der Lufteinlassöffnung zu einer der Seiten, insbesondere der dritten oder vierten Seite der Umluftweiche.

Vorzugsweise weist das weitere, mittlere Luftleitelement eine Krümmung auf, die sich von der Krümmungsrichtung des vorderen Luftleitelementes unterscheidet. Insbesondere weist das mittlere Luftleitelement einen Krümmungsradius auf, der sich von dem Krümmungsradius des vorderen Luftleitelementes unterscheidet. Beispielsweise kann der Krümmungsradius des vorderen Luftleitelementes größer sein als der Krümmungsradius des mittleren Luftleitelementes. Es liegt aber auch im Rahmen der Erfindung, dass das vordere und eines oder mehrere mittlere Luftleitelemente den gleichen Krümmungsradius aufweisen. Erfindungsgemäß können mehr als ein mittleres Luftleitelement zwischen dem vorderen Luftleitelement und der Sperrwand angeordnet werden.

Der Mittelpunkt des Krümmungsradius der Krümmung der Luftleitelemente liegt vor dem Luftleitelement und kann beispielsweise an oder vor der Vorderseite der Umluftweiche liegen.

Die Luftleitelemente weisen eine solche Länge auf, dass diese den Abstand zwischen der Lufteinlassöffnung und der benachbarten Seite, dritte oder vierte Seite der Umluftweiche abdeckt. Es liegt aber auch im Rahmen der Erfindung, dass die Länge des Luftleitelementes geringer ist als der entsprechende Abstand. In diesem Fall liegen die Luftleitelement vorzugsweise zu der Seite der Umluftweiche beabstandet, grenzen aber weiterhin an der Lufteinlassöffnung an. Die Luftleitelemente ragen vorzugsweise aber nicht in die Lufteinlassöffnung hinein. Es liegt aber auch im Rahmen der Erfindung, dass die Luftleitelemente zumindest teilweise bis in die Lufteinlassöffnung ragen.

Gemäß einer bevorzugten Ausführungsform weist das Oberteil der Umluftweiche in der Mitte der Breite des Oberteils eine Vertiefung auf, die sich von der Vorderseite des Oberteils aus nach hinten erstreckt. Die Vertiefung kann dabei an der Vorderseite oder in einem Abstand zu der Vorderseite der Umluftweiche beginnen. Gemäß einer bevorzugten Ausführungsform erstreckt sich die Vertiefung bis zu der Rückseite der Umluftweiche. Die Vertiefung ist so ausgerichtet, dass diese zumindest bereichsweise oberhalb der Lufteinlassöffnung liegt.

Gemäß einer Ausführungsform stellt die Vertiefung eine abgerundete Rinne mit runder Vorderseite auf. Insbesondere stellt die Vorderseite eine Form eines Teils einer Kegelwand dar. An der abgerundeten Rinne legt sich der von unten kommende Luftstrom aus der Lufteinlassöffnung an und wird und zu den seitlichen Auslässen der Umluftweiche geführt. Der vordere, luftangeströmte Teil des Oberteils ist kegelförmig, sodass sich der von unten kommende Luftstrom aus der Lufteinlassöffnung an der Oberfläche anlegt und zu dem vorderen Auslass an der Vorderseite der Umluftweiche geführt wird.

Indem eine Vertiefung in dem Oberteil vorgesehen ist, wird die aus der Lufteinlassöffnung ausströmende Luft in zwei seitliche Luftströme aufgeteilt. Indem vorzugsweise die Vorderseite der Vertiefung einen Teil einer Kegelwand bildet, kann zusätzlich zu den seitlichen Luftströmen ein nach vorne gerichteter Luftstrom erzeugt werden.

Gemäß einer bevorzugten Ausführungsform ist der Abstand der Lufteinlassöffnung zu der Vorderseite der Umluftweiche geringer, als deren Abstand zu der Rückseite der Umluftweiche.

Gemäß einer Ausführungsform weist die Umluftweiche ein Befestigungselement auf, das an der Rückseite des Oberteils und/oder Unterteils befestigt ist. Das Befestigungselement kann mit einem an der Raumwand, an der die Dunstabzugshaube montiert wird, befestigten Haltebügel verbunden werden und die Umluftweiche so montiert werden.

Gemäß einem weiteren Aspekt betrifft die Erfindung eine Dunstabzugshaube, die eine erfindungsgemäße Umluftweiche aufweist.

Vorteile und Merkmale, die bezüglich der Umluftweiche beschrieben werden, gelten - soweit anwendbar - entsprechend für die Dunstabzugshaube und umgekehrt.

Gemäß einer Ausführungsform weist die Dunstabzugshaube einen Kamin zur Aufnahme des Dunstabzugsgehäuses der Dunstabzugshaube auf. Bei dieser Ausführungsform ist die Umluftweiche in dem Kamin angeordnet. Gemäß einer bevorzugten Ausführungsform weist der Kamin an der Vorderseite und den beiden Seiten Luftaustrittsöffnungen auf und die Umluftweiche ist auf der Höhe der Luftaustrittsöffnungen in dem Kamin angeordnet.

Die Luftaustrittsöffnungen können beispielsweise Schlitze, quadratische oder runde Öffnungen sein.

Vorzugsweise sind die Luftaustrittsöffnungen in den Seitenflächen des Kamins nur im vorderen Bereich angeordnet.

Die Erfindung wird im Folgenden erneut unter Bezugnahme auf die beiliegenden Figuren beschrieben. Es zeigen:
- Figur 1:: eine schematische, perspektivische Draufsicht einer ersten Ausführungsform der erfindungsgemäßen Umluftweiche;
- Figur 2:: eine schematische, perspektivische Draufsicht des Unterteils der Umluftweiche der ersten Ausführungsform nach Fig. 1;
- Figur 3:: eine schematische, perspektivische Draufsicht des Oberteils der Umluftweiche der ersten Ausführungsform nach Fig. 1;
- Figur 4:: eine schematische, perspektivische Unteransicht des Oberteils der Umluftweiche der ersten Ausführungsform nach Fig. 1;
- Figur 5:: eine schematische, perspektivische Draufsicht des Unterteils einer zweiten Ausführungsform der erfindungsgemäßen Umluftweiche;
- Figur 6:: eine schematische, perspektivische Draufsicht einer dritten Ausführungsform der erfindungsgemäßen Umluftweiche;
- Figur 7:: eine schematische, perspektivische Draufsicht des Unterteils der Umluftweiche der dritten Ausführungsform nach Fig. 6;
- Figur 8:: eine weitere schematische, perspektivische Draufsicht des Unterteils der Umluftweiche der dritten Ausführungsform nach Fig. 6;
- Figur 9:: eine schematische Blockdarstellung einer Ausführungsform einer erfindungsgemäßen Dunstabzugshaube;
- Figur 10:: eine schematische, perspektivische Draufsicht auf den Kamin einer Ausführungsform der erfindungsgemäßen Dunstabzugshaube;
- Figur 11:: eine schematische Darstellung der Strömung aus einer erfindungsgemäßen Dunstabzugshaube; und
- Figur 12:: eine schematische Darstellung der Strömung aus einer Dunstabzugshaube nach dem Stand der Technik.

In Figuren 1 bis 4 ist eine erste Ausführungsform einer Umluftweiche 2 gemäß der vorliegenden Erfindung gezeigt. Die Umluftweiche 2 umfasst ein Unterteil 20 und ein Oberteil 21. Das Unterteil 20 der dargestellten Ausführungsform besteht aus einem Grundkörper 202 in Form einer Platte und einen sich von dem Grundkörper 202 nach unten erstreckenden Verbindungsstutzen 201. Der Verbindungsstutzen 201 weist einen runden Querschnitt auf. Im oberen Bereich erweitert sich der Verbindungsstutzen 201 nach oben. Der Übergang von rohrförmigen unteren Teil des Verbindungsstutzens 201 zu dem Grundkörper 202 des Unterteils 20 ist abgerundet. Das Oberteil 21 umfasst in der dargestellten Ausführungsform ebenfalls einen Grundkörper 211, der eine Platte darstellt. In dem Oberteil 21 ist eine Vertiefung 210 eingebracht. Die Vertiefung 210 erstreckt sich von dem Grundkörper 211 nach unten, das heißt in Richtung des Unterteils 20. Die Vertiefung 210 ist in einem Abstand zu der Vorderseite des Oberteils 21 nach hinten versetzt. In der dargestellten Ausführungsform verläuft die Vertiefung 210 bis zu der Rückseite des Oberteils 21. Im vorderen Bereich weist die Vertiefung 210 die Form eines Teils einer Kegel-Mantelfläche auf. Im weiteren Verlauf stellt die Vertiefung 210 eine V-förmige Rinne dar. Die Übergänge der Vertiefung 210 zu der Grundfläche und die Spitze der V-Form der Rinne sind jeweils abgerundet.

Zwischen dem Unterteil 20 und dem Oberteil 21 ist, wie in Figur 2 erkennbar, ein Luftführungselement 22 angeordnet. Das Luftführungselement 22 stellt eine Sperrwand 220 dar. Die Sperrwand 220 besteht in der dargestellten Ausführungsform aus zwei Teilen. Der untere Teil ist an dem Unterteil 20 der Umluftweiche 2 und der obere Teil an dem Oberteil 21 der Umluftweiche 2 befestigt oder an diese angeformt. Die Sperrwand 220 erstreckt sich zwischen dem Oberteil 21 und dem Unterteil 20 und deckt den Abstand zwischen dem Oberteil 21 und dem Unterteil 20 ab. Es liegt auch im Rahmen der Erfindung, dass die Sperrwand 220 einteilig ausgestaltet ist.

Die Sperrwand 220 ist an dem hinteren Rand der Lufteinlassöffnung 200 des Unterteils 20 angeordnet. Als Lufteinlassöffnung 200 wird hierbei der Querschnitt des rohrförmigen Teils des Verbindungsstutzens 201 des Unterteils 20 bezeichnet, das heißt der Querschnitt bevor der Durchmesser zu dem Grundkörper 202 des Unterteils 20 zunimmt. Zur Überbrückung des Übergangsbereichs des Verbindungsstutzens 201 weist die Sperrwand 220 an der Unterseite einen Vorsprung 2201 auf, der in den Übergangsbereich des Verbindungsstutzens 201 ragt.

An den seitlichen Enden der Sperrwand 220 weist diese jeweils einen nach vorne gekrümmten Bereich 2200 auf. In der dargestellten Ausführungsform ist die Sperrwand 220 von der Mitte der Sperrwand 220 zunächst nach hinten und anschließend nach vorne gekrümmt.

Die Sperrwand 220 erstreckt sich über die gesamte Breite des Unterteils 20.

An der Rückseite der Umluftweiche 2 ist ein Befestigungselement 3 vorgesehen, über das die Umluftweiche 2 an einer Raumwand befestigt werden kann.

In der ersten Ausführungsform ist an den vorderen Ecken des Unterteils 20 jeweils ein Verbindungselement 23 angeordnet. In der gezeigten Ausführungsform sind zusätzlich an dem Oberteil 21 Verbindungselemente 23 vorgesehen. Weiterhin ist in der ersten Ausführungsform ein Rahmen 212 an dem Oberteil 21 angeordnet. Die Verbindungselemente 23 sind an den vorderen Ecken des Rahmens 212 angeordnet und erstrecken sich von dem Rahmen 212 nach unten. Über die Verbindungelemente 23 können das Oberteil 21 und Unterteil 20 miteinander verbunden werden.

In Figur 5 ist ein Unterteil 20 einer zweiten Ausführungsform gezeigt. Diese Ausführungsform unterscheidet sich von der ersten Ausführungsform lediglich dadurch, dass die Umluftweiche 2 zusätzlich zu der Sperrwand 220 weitere Luftführungselemente 22 aufweist. Die weiteren Luftführungselemente 22 stellen Luftleitelemente 221 dar, die an dem Übergang zwischen Vorderseite und einer der Seiten der Umluftweiche 2 angeordnet sind. Die Luftleitelement 221 werden daher auch als vordere, seitliche Luftleitelemente bezeichnet. Insbesondere stellen die Luftleitelemente 221 gekrümmte Lamellen dar, die sich jeweils von einer der vorderen Ecken des Unterteils 2 zu der Lufteinlassöffnung 200 des Unterteils 20 erstrecken. Die Luftleitelemente 221 sind in der gezeigten Ausführungsform an den Verbindungselementen 23 angeordnet und erstrecken sich von dem jeweiligen Verbindungselement 23 nach innen zu der Lufteinlassöffnung 200. Die Luftleitelemente 221 weisen jeweils eine von der Lufteinlassöffnung 200 nach vorne gekrümmte Form auf. In der dargestellten Ausführungsform ist die Höhe jedes der Luftleitelemente 221 an dem Ende, das an der Lufteinlassöffnung 200 angrenzt, größer als die Höhe an dem Ende, das an der vorderen Ecke der Umluftweiche 2 liegt. Hierdurch ragt das Luftleitelement 221 in den Übergangsbereich des Verbindungsstutzens 201 hinein. Dadurch kann ein gezieltes Führen des Luftstroms, der aus der Lufteinlassöffnung 200 austritt, gewährleistet werden.

Das Oberteil 21 der zweiten Ausführungsform der Umluftweiche 2 entspricht dem Oberteil 21 der ersten Ausführungsform der Umluftweiche 2.

In den Figuren 6 bis 8 ist eine dritte Ausführungsform der erfindungsgemäßen Umluftweiche 2 gezeigt. Die dritte Ausführungsform unterscheidet sich von der zweiten Ausführungsform dadurch, dass jeweils zwischen dem vorderen, seitlichen Luftleitelement 221 und der Sperrwand 220 ein weiteres Luftleitelement 222 angeordnet ist, das auch als mittleres oder mittleres, seitliches Luftleitelement 222 bezeichnet werden kann. Jedes der mittleren Luftleitelemente 222 erstreckt sich von der Lufteinlassöffnung 200 zu einer der Seiten des Unterteils 20. Die mittleren Luftleitelemente 222 sind dabei nach vorne gekrümmt. Die Krümmung der mittleren Luftleitelemente 222 entspricht der Krümmung der vorderen, seitlichen Luftleitelemente 221. Das Oberteil 21 der dritten Ausführungsform entspricht dem der ersten Ausführungsform.

Bei der ersten und zweiten Ausführungsform der Umluftweiche ist die Umlenkung des Luftstroms aufgrund der fehlenden mittleren Luftleitelemente weniger ausgeprägt, als bei der dritten Ausführungsform. Die erste und zweite Ausführungsform kann daher vorzugsweise bei einer Dunstabzugshaube eingesetzt werden, wenn sich an beiden Seiten der Dunstabzugshaube und insbesondere der Umluftweiche keine Versperrung in Form von Hängeschränken und dergleichen befinden.

In Figur 9 ist eine Ausführungsform der erfindungsgemäßen Dunstabzugshaube 1 gezeigt. Die Dunstabzugshaube 1 weist ein Dunstabzugsgehäuse 10 auf, in dem das Gebläse (nicht gezeigt) aufgenommen ist. An das Dunstabzugsgehäuse 10 schließt sich ein Luftkanal 11 an, der zu einer Umluftweiche 2 führt. In der gezeigten Ausführungsform sind das Dunstabzugsgehäuse 10, der Luftkanal 11 und die Umluftweiche 2 in einem Kamin 12 aufgenommen. An der Unterseite des Kamins 12 ist eine Sichthaube 13 angeordnet. In der gezeigten Ausführungsform ist die Sichthaube 13 horizontal angeordnet. Es liegt aber auch im Rahmen der Erfindung, dass die Sichthaube 13 zu der Horizontalen nach oben geneigt angeordnet ist. In dieser Ausführungsform stellt die Dunstabzugshaube 1 eine Schrägesse dar.

In Figur 10 ist der obere Bereich einer Dunstabzugshaube 1 gezeigt. Die Umluftweiche 2 ist im oberen Bereich des Kamins 12 aufgenommen. Auf der Höhe der Umluftweiche 2 sind in der Vorderseite und den beiden Seitenwänden des Kamins 12 Luftaustrittsöffnungen 120 in Form von Schlitzen eingebracht. In der Vorderseite sind die Schlitze über die gesamte Breite des Kamins eingebracht. In den Seitenwänden des Kamins 12 sind die Luftaustrittsöffnungen 120 nur im vorderen Bereich eingebracht. In der gezeigten Ausführungsform ist die Umluftweiche 2 über das Befestigungselement 3 an einem Haltebügel befestigt, der an der Raumwand montiert ist.

In Figur 11 ist schematisch die Strömung aus einer erfindungsgemäßen Umluftweiche 2 gezeigt. Insbesondere ist in Figur 11 die Ausströmung aus der Umluftweiche 2 anhand von Stromlinien dargestellt. Der Luftstrom ist bei einem Volumenstrom von 450 m³/h gezeigt. Wie sich aus dieser Darstellung ergibt, fächert der Austrittsluftstrom aus der Umluftweiche 2 nach vorne und zu den Seiten auf. Dadurch wird gewährleistet, dass kein Luftstrom gegen seitliche Versperrungen, wie Schränke oder Wände, strömt und direkt auf das Kochfeld gelenkt wird. Gleichzeitig bewirkt das Auffächern des Austrittsluftstroms eine Reduzierung der maximalen Luftgeschwindigkeiten im Raum, die zu Raumrückströmungen und folglich zu Querströmungen oberhalb des Kochfeldes führen können.

Figur 12 zeigt schematisch die Strömung aus einer Umluftweiche gemäß dem Stand der Technik, bei dem Luft über die Umluftweiche nur zu den Seiten ausgegeben wird. Die Luft wird hierbei durch die Umluftweiche in einem 90° Winkel zu beiden Seiten umgelenkt. Der austretende Luftstrom kann, je nach Küchenumfeld, starke Querströmungen zwischen Dunstabzugshaube und Kochfeld verursachen. Spezielle Versperrungen an den Seiten der Dunstabzugshaube, normal zur Luftausströmungsrichtung, in Form von Hoch- und Hängeschränken oder sonstigen Flächen, können einen asymmetrischen Luftstrom, oder einen ungewünschten Luftstrom Richtung Benutzer über dem Kochfeld verursachen. Figur 12 zeigt ein spezifisches Küchenumfeld mit hervorgerufenen Querströmungen. Auf der linken Seite der Dunstabzugshaube befindet sich ein Hängeschrank, der den Luftstrom, der von der Umluftweiche zu der Seite parallel zu der Raumwand austritt, nach unten auf die Arbeitsplatte zwingt. Durch die asymmetrischen Strömungsverhältnisse entsteht eine Querströmung über dem Kochfeld von links nach rechts, welche den aufsteigenden Wrasen mitreißen und die Wrasenfangrate beeinträchtigen kann.

Die vorliegende Erfindung weist eine Reihe von Vorteilen auf. Durch die gezielte und optimierte Luftführung in der erfindungsgemäßen Umluftweiche wird eine direkte Anströmung von Objekten, beispielsweise Raumwänden oder Schrankwänden, auf beiden Seiten der Umluftweiche vermieden. Durch die Abtrennung des hinteren Bereichs der Umluftweiche vom luftdurchströmten Bereich werden zusätzliche Verwirbelungen und daraus potentiell resultierende Geräusche verhindert. Ein Druckverlust wird durch die Öffnungen an der Vorderseite und im vorderen Bereich der Seiten reduziert. Das Auffächern des Austrittsvolumenstroms reduziert hohe Raumluftgeschwindigkeiten und dadurch entstehende Querströmungen oberhalb des Kochfeldes. Mit der vorliegenden Erfindung können dabei die Querströmungen bei einer möglichst großen Anzahl unterschiedlicher Küchenumgebungen, insbesondere mit Versperrungen seitlich der Dunstabzugshaube, geringgehalten oder gänzlich eliminiert werden. Bei der erfindungsgemäßen Auslegung der Umluftweiche, insbesondere der luftdurchströmten Bereiche, ist es zudem möglich den durch die Umlenkung des Luftstroms verursachten Druckverlust gering zu halten. Zudem reduzieren die niedrigen Raumluftgeschwindigkeiten das Unbehagen des Benutzers im Küchenumfeld aufgrund von spürbaren Luftzüge. Die vertikal ausgerichteten Luftführungselemente verhindern den Einblick durch die Umluftweiche, wodurch der innere Bereich anschaulich dunkel ist.

### Bezugszeichenliste

- 1: Dunstabzugshaube
- 10: Dunstabzugsgehäuse
- 11: Luftkanal
- 12: Kamin
- 120: Luftaustrittsöffnung
- 13: Sichthaube
- 2: Umluftweiche
- 20: Unterteil
- 200: Lufteinlassöffnung
- 201: Verbindungsstutzen
- 202: Grundkörper
- 21: Oberteil
- 210: Vertiefung
- 211: Grundkörper
- 212: Rahmen
- 22: Luftführungselement
- 220: Sperrwand
- 2200: gekrümmter Bereich
- 2201: Vorsprung
- 221: vorderes Luftleitelement
- 222: mittleres Luftleitelement
- 23: Verbindungselement
- 3: Befestigungselement

## Patentansprüche

1. Umluftweiche für eine Dunstabzugshaube (1), wobei die Umluftweiche (2) ein Unterteil (20) mit einer Lufteinlassöffnung (200), ein geschlossenes Oberteil (21) und mindestens ein Luftführungselement (22) aufweist, **dadurch gekennzeichnet,**
**dass** die Umluftweiche (2) eine Vorderseite und eine der Vorderseite gegenüberliegende Rückseite sowie zwei sich zwischen Vorderseite und Rückseite erstreckende Seiten aufweist,
**dass** die Umluftweiche (2) an der Vorderseite und den beiden Seiten zumindest bereichsweise offen ist,
**dass** mindestens ein Luftführungselement (22) zumindest teilweise nach vorne gekrümmt ist,
**dass** ein Luftführungselement (22) eine Sperrwand (220) darstellt,
**dass** die Sperrwand (220) sich zwischen dem Oberteil (21) und dem Unterteil (20) erstreckt und den Abstand zwischen dem Oberteil (21) und Unterteil (20) abdeckt und
**dass** die Sperrwand (220) hinter der Lufteinlassöffnung (200) angeordnet ist.

2. Umluftweiche nach Anspruch 1, wobei die Sperrwand (220) angrenzend an der Lufteinlassöffnung (200) angeordnet ist.

3. Umluftweiche nach Anspruch 1 oder 2, wobei die Sperrwand (220) zumindest in deren seitlichen Endbereichen (2200) nach vorne gekrümmt ist.

4. Umluftweiche nach Anspruch 1 bis 3, wobei die Umluftweiche (2) mindestens zwei Luftführungselemente (22) aufweist, die Luftleitelemente (221, 222) darstellen, den Abstand zwischen dem Oberteil (21) und Unterteil (20) abdecken, sich jeweils zwischen der Lufteinlassöffnung (200) und einer Seite der Umluftweiche (2) erstrecken und die jeweils zumindest an dem seitlichen Ende einen nach vorne gekrümmten Bereich aufweisen.

5. Umluftweiche nach Anspruch 4, wobei zwei der Luftleitelemente vordere Luftleitelemente (221) darstellen, die sich jeweils von dem Rand der Lufteinlassöffnung (200) zu einem Übergang zwischen der Vorderseite und der angrenzenden Seite der Umluftweiche (2) erstrecken.

6. Umluftweiche nach Anspruch 5, wobei die Umluftweiche (2) zwischen jedem vorderen Luftleitelement (221) und der Sperrwand (220) ein weiteres, mittleres Luftleitelement (222) aufweist, das sich von dem Rand der Lufteinlassöffnung (200) zu einer der Seiten der Umluftweiche (2) erstreckt.

7. Umluftweiche nach Anspruch 6, wobei das weitere, mittlere Luftleitelement (222) eine Krümmung aufweist, die sich von der Krümmungsrichtung des vorderen Luftleitelementes (221) unterscheidet.

8. Umluftweiche nach einem der Ansprüche 1 bis 7, wobei das Oberteil (21) der Umluftweiche (2) in der Mitte eine Vertiefung (210) aufweist, die sich von der Vorderseite des Oberteils (21) aus nach hinten erstreckt.

9. Umluftweiche nach einem der Ansprüche 1 bis 8, wobei das Unterteil (20) einen sich nach unten erstreckenden und verjüngenden Verbindungsstutzen (201) aufweist, dessen geringster Durchmesser die Lufteinlassöffnung (200) bildet, die Sperrwand (220) einen sich nach unten erstreckenden Vorsprung (2201) aufweist und der Vorsprung (2201) in den sich nach unten verjüngenden Bereich des Verbindungsstutzens (201) des Unterteils (20) erstreckt.

10. Umluftweiche nach einem der Ansprüche 1 bis 9, wobei der Abstand der Lufteinlassöffnung (200) zu der Vorderseite der Umluftweiche (2) geringer ist, als der Abstand zu der Rückseite der Umluftweiche (2).

11. Umluftweiche nach einem der Ansprüche 3 bis 10, wobei die (220) Sperrwand zwischen der Mitte der Sperrwand (220) und den seitlichen, nach vorne gekrümmten Endbereichen (2200) jeweils einen nach hinten gekrümmten Bereich aufweist.

12. Umluftweiche nach einem der Ansprüche 1 bis 11, wobei die Umluftweiche (2) ein Befestigungselement (3) aufweist, das an der Rückseite des Oberteils (21) und/oder Unterteils (20) befestigt ist.

13. Dunstabzugshaube, **dadurch gekennzeichnet, dass** die Dunstabzugshaube (1) eine Umluftweiche (2) gemäß einem der Ansprüche 1 bis 12 aufweist.

14. Dunstabzugshaube nach Anspruch 13, wobei die Dunstabzugshaube (1) einen Kamin (12) zur Aufnahme eines Dunstabzugsgehäuses (10) aufweist, die Umluftweiche (2) in dem Kamin (12) angeordnet ist, der Kamin (12) an der Vorderseite und den beiden Seiten Luftaustrittsöffnungen (120) aufweist und die Umluftweiche (2) auf der Höhe der Luftaustrittsöffnungen (120) in dem Kamin (12) angeordnet ist.

15. Dunstabzugshaube nach Anspruch 14 wobei die Luftaustrittsöffnungen (120) in den Seiten des Kamins (12) nur im vorderen Bereich angeordnet sind.
